# EUROPÄISCHE PATENTSCHRIFT

(11) **EP 0 365 640 B1**
(45) Veröffentlichungstag und Bekanntmachung des Hinweises auf die Patenterteilung: **04.03.1992**
(21) Anmeldenummer: 89904764.1
(22) Anmeldetag: 21.04.1989
(51) Int. Cl.: F24H 1/28, F24H 9/00

(54) **NIEDERTEMPERATURHEIZKESSEL**
LOW-TEMPERATURE HEATING BOILER
CHAUDIERE DE CHAUFFAGE A BASSE TEMPERATURE

(30) Priorität: 21.04.1988 DE 3813382
(43) Veröffentlichungstag der Anmeldung: 02.05.1990
(62) Teilanmeldung aus: 91115427.6
(73) Patentinhaber: Müller, Richard, D-97074 Würzburg (DE)
(72) Erfinder: Müller, Richard, D-97074 Würzburg (DE)
(74) Vertreter: Pöhner, Wilfried Anton, Dr.
(86) Internationale Anmeldenummer: DE8900241
(87) Internationale Veröffentlichungsnummer: WO8910519

(56) Entgegenhaltungen:
- AT-B- 384 884
- BE-A- 747 417
- DE-A- 3 411 437
- DE-A- 3 604 842

## Beschreibung

Die Erfindung bezieht sich auf einen Niedertemperaturheizkessel mit einer den Brenner aufnehmenden Brennkammer, einem nachgeschalteten, im Abgasrohr endenden Heizgaszug und einem umgebenden Kesselwassermantel, wobei neben dem ober- und/oder unterhalb der Brennkammer befindlichen Heizgaszug zusätzlich Nebenheizgaszüge in Strömungsrichtung gesehen vorgeschaltet sind.

Bei den bekannten Zentralheizungsanlagen werden Niedertemperaturheizkessel der gattungsgemäßen Art eingesetzt. Ihre grundsätzliche Aufgabe besteht darin, das über den Brenner eingebrachte und gezündete Gas oder Öl als Wärme an das umgebende Kesselwasser abzugeben und in die Heizungsanlage einzuspeisen. Aus Gründen der Verbesserung der Energieausnutzung werden in jüngster Zeit immer mehr Niedertemperaturheizkessel eingesetzt, bei denen zur Verminderung der Wärmeverluste das Kesselwasser auf einer vergleichsweise niedrigen Temperatur gehalten wird. Aus der DE-A-36 04 842 ist ein derartiger Niedertemperaturheizkessel bekannt, bei welchem zur besseren Energieausnutzung neben dem im Abgasrohr endenden Heizgaszug zusätzliche Nebenheizgaszüge in Strömungsrichtung gesehen vorgeschaltet sind. Zur Erreichung einer hohen Lebensdauer ist von ausschlaggebender Bedeutung, daß eine Kondensation der Heizgase nicht eintritt. Bei Normaltemperaturkesseln wird zu diesem Zweck die Kesseltemperatur so gesteuert, daß sie oberhalb des Taupunktes der Heizgase zu liegen kommt. Bei Niedertemperaturkesseln hingegen müssen entsprechend aufwendige Vorkehrungen getroffen werden.

Hiervon ausgehend hat sich die Erfindung die Weiterentwicklung von Niedertemperaturheizkesseln zur Aufgabe gemacht, bei denen Kondensation vermieden und gleichzeitig eine optimale Energieausnutzung möglich wird.

Gelöst wird diese Aufgabe erfindungsgemäß dadurch, daß die Eingänge zum Heizgaszug und den Nebenheizgaszügen über Klappen verschlossen sind und eine Zwangssteuerung aufweisen, durch die die eine Klappe geöffnet und die andere Klappe geschlossen wird. Ein gewisser Teil des die Brennkammer verlassenden Heizgases durchströmt dann vor Erreichen des (Haupt-) Heizgaszuges durch die Nebenheizgaszüge und kann dort zusätzlich Energie abgeben. Eine bessere Energieausnutzung und geringere Wärmeverluste über den Kamin ist das Ergebnis. Zur Klarstellung ist unter Heizgaszug der unmittelbar der zum Kamin führenden Abgasrohr vorgeschalteten und von den Heizgasen durchströmende Kanal zu verstehen. Es handelt sich also um den in Strömungsrichtung gesehenen letzten Teil des insgesamt durchströmten Heizkessels. Sowohl Neben- als auch Hauptgaszug sind vom primären Kreislauf des Kesselmantels umgeben.

Hierbei ist vorgesehen, die Eingänge zu den Nebenheizgaszügen und zum Heizgaszug über Klappen zu verschließen. Der Benutzer hat es durch entsprechende Steuerung in der Hand, ob die aus der Brennkammer herrührenden Heizgase zunächst durch die Nebenheizgaszüge oder sofort durch den (Haupt-) Heizgaszug nach außen strömen. Durch die Zwangsteuerung kann beim Anfahren die Klappe zu den Nebenheizgaszügen geschlossen und die andere geöffnet sein. Das hat zur Folge, daß während des Anfahrens also bei vollständig geöffneter Klappe des Hauptheizgaszuges, in diesen Bereichen eine rasche Erwärmung eintritt, der Taupunkt im Abgasrohr und/oder im Kesselwasser durchfahren und rasch die für den Kamin optimale Heizkreistemperatur erreicht werden kann. In den während dieser Periode kalten Nebenheizgaszügen kann aufgrund der nicht vorhandenen Heizgase keine Kondensation auftreten. Mit Erreichen einer gewissen Betriebstemperatur öffnen sich die Klappen zu den Nebenheizgaszügen und die zum Hauptheizgaszug schließen, so daß sämtliche Heizgase durch die Nebenheizgaszüge gezwungen und die Wärmeaufnahme des Kesselwassers und folglich auch die Energieausnutzung verbessert wird. Die Steuerung der Klappen kann beispielsweise über einen Thermostat vorgenommen werden.

Eine besonders bevorzugte Realisierung des erfindungsgemäßen Gedankens besteht in der Verwendung zweier oder mehr konzentrischer Rohre, die von einer Stirnseite her eingesteckt sind. Das innere dient als Heizgasrohr und das oder die äußeren, die zylinderförmige Ringräume darstellen, als Nebenheizgaszüge. Die Nebenheizgaszüge stehen untereinander bzw. mit dem Heizgaszug an der Stirnseite miteinander derart in Verbindung, so daß bei entsprechend geöffneter Eingangsklappe zunächst der oder die Nebenheizgaszüge durchströmt und anschließend die Abgase in den (Haupt)-Heizgaszug gelangen. Eine direkte Anströmung desselben durch die Abgase ist dann nicht möglich. Bei Umschaltung durch die Zwangssteuerung gelangen die Abgase ohne Beaufschlagung der Nebenheizgaszüge sofort über den (Haupt-) Heizgaszug nach außen. Die Vorteile der vorgeschlagenen Konstruktion sind neben der Einfachheit der Herstellung in der leichten Durchführbarkeit der Reinigung zu sehen, bei der die Rohre herausgezogen und die Kammern zur Reinigung zugänglich werden.

Einzelheiten und Vorteile der Erfindung lassen sich dem nachfolgenden Beschreibungsteil entnehmen, in dem anhand der Zeichnung ein Ausführungsbeispiel der Erfindung näher erläutert wird. Sie zeigt in schematischer Darstellung einen Querschnitt durch einen erfindungsgemäßen Niedertemperaturheizkessel in etwa entlang der Mittelachse.

In an sich bekannter Weise besteht der gezeigte Niedertemperaturheizkessel aus einer Brennkammer (1), in der sich der Brenner (2) befindet und in der durch Verbrennung die entsprechend der Pfeile abströmenden Heizgase gebildet werden.

Unterhalb der Brennkammer (1) befinden sich der (Haupt-) Heizgaszug (3), durch den die Heizgase zu dem hier nicht dargestellten Abgasrohr sowie weiter zum Kamin geleitet werden. Es ist koaxial von einem zylindermantelförmigen Ringraum (4) umgeben, worin ein wesentlicher Kern vorliegender Ausführungsform besteht.

Zur Bildung der Nebenheizgaszüge (5) sind sowohl in den Ringraum (4) als auch den Hauptheizgaszug (3) koaxial ein inneres Rohr (5) und ein äußeres Rohr (6) angebracht, wobei das Innere in den Hauptheizgaszug (3) und das Äußere (6) in den Ringraum (4) in Abstand zu den Außenwänden eingreift.

Auf diese Weise entstehen Strömungskanäle, durch die die Heizgase entsprechend der Pfeile strömen können, in der Weise, daß zunächst entlang dem äußeren Rohr (6) eine Strömung stattfindet, die an ihrem äußeren Ende umgeleitet und zurückgeführt wird, an der die gemeinsame Verbindung herstellenden Stirnseite (7) wiederum umgelenkt und an der Außenseite des inneren Rohres (5) nach außen abgeführt wird. In der soeben beschriebenen Weise strömt das Heizgas bei Beaufschlagung der Nebenheizgaszüge, wie sie bei geöffneter zugehöriger Klappe (8) erfolgt.

Eine andere, hier nicht gezeigte Möglichkeit besteht darin, die Klappe (8) zu schließen, dafür die die Stirnseite des Innenrohres (5) verschließende Klappe (9) zu öffnen. Dann strömen die von der Brennkammer (1) kommenden Heizgase unmittelbar und vollständig in das Innere des Rohres (5) ein und werden von dort direkt nach außen geleitet. Die Wärmerückgewinnung ist dann naturgemäß vergleichsweise gering.

Der Kesselwassermantel ist in einen primären Kreislauf (10) und einen sekundären Kreislauf (11) unterteilt. Der auf einer höheren Temperatur arbeitende primäre Kreislauf (10) umgibt die Brennkammer (1), den (Haupt-) Heizgaszug (3) sowie die durch den Ringraum (4) gebildeten Nebenheizgaszüge. Einzig der primäre Kreislauf (10) wird dann unmittelbar erhitzt. Zur Erwärmung des sekundären Kreislaufes (11) sind zwei Öffnungen (12) vorhanden, von der eine in Form eines Stutzens (13) realisiert ist, der seinerseits in einen vom Medium des Sekundärkreislaufes beaufschlagten Stutzen (14) eingreift. Der Tendenz zu der durch thermische Konvektion bewirkten Austritt des Mediums des Primärkreislaufes (10) aus der Öffnung (12) wird durch diese Konstruktion entgegengewirkt.

Die andere, hier linke Öffnung (12) ist Ausgangspunkt einer ein gesteuertes Ventil und eine Pumpe aufweisenden und in den sekundären Kreislauf (oben und/oder unten) einmündenden Verbindung. Hierdurch erfolgt die Einstellung der vom primären zum sekundären Kreislauf fließenden Wassermenge; die andere, hier rechte Öffnung sorgt nur für eine Ausgleichsmöglichkeit.

## Patentansprüche

1. Niedertemperaturheizkessel mit einer den Brenner aufnehmenden Brennkammer, einem nachgeschalteten, im Abgasrohr endenden Heizgaszug und einem umgebenden kesselwassermantel, wobei neben dem ober- und/oder unterhalb der Brennkammer (1) befindlichen Heizgaszug (3) zusätzlich Nebenheizgaszüge in Strömungsrichtung gesehen vorgeschaltet sind, **dadurch gekennzeichnet**, daß die Eingänge zum Heizgaszug (3) und den Nebenheizgaszügen über klappen (8, 9) verschlossen sind und eine Zwangssteuerung aufweisen, durch die die eine klappe (8, 9) geöffnet und die andere klappe (9, 8) geschlossen wird.

2. Heizkessel nach Anspruch 1, **dadurch gekennzeichnet**, daß wenigstens zwei konzentrische Rohre (5, 6) von einer Stirnseite (7) her eingesteckt sind, wobei das Innere (5) in das Heizgasrohr (3) und das oder die Äußeren in zylindermantelförmige Ringräume (4) eingreifen und benachbarte Nebenheizgaszüge untereinander bzw. mit dem (Haupt-) Heizgaszug (3) strömungsmäßig in Verbindung stehen.

3. Heizkessel nach Anspruch 1 oder 2, **dadurch gekennzeichnet**, daß beim Starten des kessels die klappe (9) des inneren Rohres (5) geöffnet ist.

4. Heizkessel nach einem der Ansprüche 1 bis 3, **dadurch gekennzeichnet**, daß während des Anfahrens der Heizgaszug geöffnet ist und erst mit Erreichen der Betriebstemperatur die Nebenheizgaszüge beaufschlagt werden.

## Claims

1. Low temperature heating boiler having a combustion chamber housing the burner, a downstream heating gas flue ending in the exhaust pipe, and a surrounding boiler water jacket, whereby additional auxiliary heating gas flues are disposed upstream as seen in the direction of flow, next to heating-gas flue (3) disposed above and/or below the combustion chamber (1) **wherein** the inlets to said heating gas flue (3) and auxiliary heating gas flues are closed by flaps (8, 9) and have a forced control, by means of which one flap (8, 9) is opened and the other flap (9, 8) is closed.

2. Heating boiler according to claim 1 **wherein** at least two concentric pipes (5, 6) are inserted from one front side (7), whereby the inner (5) engages in said heating gas flue (3), and the outer pipe or pipes in jacket shaped annular chamber (4), and adjacent auxiliary heating gas flues are connected together or with said (main) heating gas flue (3).

3. Heating boiler according to claim 1 or 2 **wherein** upon start-up of said boiler, said flap (9) of said inner pipe (5) is open.

4. Heating boiler according to one of claims 1 to 3 **wherein** said heating gas flue is open during start-up, and the auxiliary heating gas flues opened only when the operating temperature is reached.

## Revendications

1. Chaudière de chauffage à basse température, avec une chambre de combustion comprenant le brûleur, à laquelle fait suite un conduit d'évacuation des gaz de chauffage aboutissant dans le tuyau de gaz de combustion et une chemise d'eau de chaudière disposée tout autour, outre le conduit d'évacuation des gaz de chauffage (3) disposé au-dessus et/ou au-dessous de la chambre de combustion (1), des conduits secondaires supplémentaires d'évacuation des gaz de chauffage étant connectés en aval dans la direction de l'écoulement, **caractérisée en ce que**, les entrées du conduit d'évacuation des gaz de chauffage (3) et des conduits secondaires d'évacuation des gaz de chauffage sont fermées par des volets (8, 9) et comportent une commande forcée, au moyen de laquelle l'un des volets (8, 9) est ouvert et l'autre volet (9, 8) fermé.

2. Chaudière selon la revendication 1, **caractérisée en ce que**, au moins deux tuyaux concentriques (5, 6) sont insérés par une face avant (7), le tuyau intérieur (5) étant disposé dans le conduit d'évacuation des gaz de chauffage (3) et le ou les tuyaux extérieurs dans des espaces annulaires cylindriques (4), les conduits secondaires voisins d'évacuation des gaz de chauffage étant, au sens de l'écoulement, reliés entre eux, respectivement avec le conduit (principal) d'évacuation des gaz de chauffage (3).

3. Chaudière selon la revendication 1 ou 2, **caractérisée en ce que**, au démarrage de la chaudière le volet (9) du tuyau intérieur (5) est ouvert.

4. Chaudière selon l'une des revendications 1 à 3, **caractérisée en ce que**, durant la phase de démarrage, le conduit d'évacuation des gaz de chauffage est ouvert, et les conduits secondaires d'évacuation des gaz de chauffage ne sont alimentés que lorsque la température de fonctionnement est atteinte.
